# EUROPÄISCHE PATENTSCHRIFT

(11) **EP 0 419 766 B1**
(45) Veröffentlichungstag und Bekanntmachung des Hinweises auf die Patenterteilung: **12.10.1994**
(21) Anmeldenummer: 90110859.7
(22) Anmeldetag: 08.06.1990
(51) Int. Cl.: H01R 13/58, H01R 13/26

(54) **Elektrischer Steckverbinder**
Electrical plug connector
Connecteur multibroches électrique

(30) Priorität: 29.09.1989 DE 3932709
(43) Veröffentlichungstag der Anmeldung: 03.04.1991
(73) Patentinhaber: TKM Telekommunikation und Elektronik GmbH, 41236 Mönchengladbach (DE)
(72) Erfinder: Fremgen, Dieter, D-5603 Wülfrath (DE); Künzl, Dieter, D-5800 Hagen 8 (DE); Vernaleken, Alban, D-4930 Detmold (DE); Gerlach, Bernd, D-6100 Darmstadt 13 (DE)
(74) Vertreter: Patentanwälte Meinke, Dabringhaus und Partner

(56) Entgegenhaltungen:
- US-A- 3 699 498
- US-A- 4 386 820
- US-A- 4 769 906
- US-A- 4 842 549

## Beschreibung

Die Erfindung richtet sich auf einen elektrischen Steckverbinder der im Oberbegriff des Anspruches 1 angegebenen Art.

Es gibt eine Fülle von elektrischen Steckverbindern, insbesondere für Telefonkabel. Derartige Steckverbinder werden an die jeweils herrschenden oder geplanten Bedingungen in den Netzen angepaßt. So geht eine Entwicklung dahin, elektrische Steckverbinder einzusetzen, wie sie in der DE-C-24 32 122 beschrieben sind.

Eine in der Bundesrepublik Deutschland ebenfalls eingeführte elektrische Steckverbindung zeigt die DE-A-37 06 604, die einen Stecker zeigt, der in der Fachwelt als TAE-Stecker bezeichnet wird, nämlich als Telekommunikations-Anschluß-Einheit.

Insbesondere der Stecker nach der DE-C-24 32 122 weist nicht nur Handhabungsnachteile auf, da er sehr klein ist, er ist insbesondere auch nicht ausreichend zuggesichert. Es besteht eine Bestimmung dahingehend, daß derartige Steckverbinder einen Zug von 30 N standhalten müssen. Auch läßt sich ein derartiger Stecker nicht immer in den notwendigen Einbausituationen anordnen. Er kann, einmal mit einem Kabel versehen, auch nicht jederzeit mit einem anderen System adaptiert werden.

Elektrische Verbinder bzw. Stecker sind auch noch in weiteren Ausführungsformen bekannt. So beispielsweise aus DE-U-85 165 542, DE-A-38 33 120 und DE-A-38 39 728, wobei der Steckverbinder nach der zuletzt genannten Literaturstelle auch aus zwei Elementen besteht, die über Rastnocken miteinander verbindbar sind mit Verriegelungs- und Entriegelungsrastelementen.

Ein gemeinsames Problem aller bekannten Lösungen liegt darin, daß eine Vielzahl von sehr feinen Kabeladern häufig in unterschiedlicher Anzahl vor Ort, d.h. an der Baustelle mit einem entsprechenden Steckverbinder ausgerüstet werden müssen, was mit den bekannten Lösungen zum Teil sehr schwierig ist, wobei zusätzlich die Verbindung so getroffen sein muß, daß sie auch den mechanischen Beanspruchungen, die vor Ort auftreten, gerecht wird.

Aufgabe der Erfindung ist daher die Schaffung einer Lösung, mit der unter Aufrechterhaltung einer ausreichenden Zugsicherung eine einfache Montage, insbesondere eine Kabeladervereinzelung mit einfachen Mitteln möglich wird, bei gleichzeitiger Anpassung an unterschiedliche Einbausituationen.

Diese Aufgabe wird gemäß der Erfindung dadurch gelöst, daß beim elektrischen Steckverbinder der im Oberbegriff des Anspruches 1 angegebenen Art dieser Steckverbinder mit einem Kabelvereinzelungselement nach dem Kemmzeichen desselben Anspruchs ausgerüstet ist.

Vorteilhafte Weiterbildungen des Gegenstandes des Anspruchs 1 finden sich in den Unteransprüchen.

Unter anderem ist erfindungsgemäß vorgesehen, daß der Vereinzelungsschiene eine Umlenkanlagefläche zum Umlenken der Kabeladern um 90° zugeordnet ist mit einem Freiraum im Bereich der Umlenkfläche zur Bildung von Kabelschlaufen größer 90°.

Mit dieser Maßnahme wird dem vordringlichen Ziel der Erfindung, einen möglicherweise auf der Verbindung ausgeübten Zug zu kompensieren, weiter in Rechnung getragen. Eine sich an der Umlenkfläche anlegende Kabelader wird dort gebremst. Der Freiraum zur Bildung von Kabelschlaufen größer 90°, ist besonders zweckmäßig, um einem ggf. ausgeübten Zug durch eine gewisse Verlängerungsmöglichkeit der Kabeladern innerhalb dieser Streckverbindung Rechnung tragen zu können.

Die Erfindung sieht auch vor, daß im weiteren Gehäuseteil ein Aufnahmeelement zum Halten einer Knickschutztülle am Kabel angeordnet ist. Dieses Aufnahmelement dient wiederum der Zugentlastung bzw. der Einleitung eines auf das Kabel ausgeübten Zuges in das weitere Gehäuseteil.

Als besonders zweckmäßig hat sich erwiesen, wenn das Aufnahmeelement eine Kabeladervereinzelungsschiene aufweist. Damit läßt sich die Montage der steckverbindenden Elemente insbesondere der Kabeladern vereinfachen.

Schließlich sieht die Erfindung auch vor, daß im weiteren Gehäuseteil des Kabeleinganges eine Steckdose, insbesondere zur Aufnahme von TAE-Steckern vorgesehen ist, also von Steckern die genormt sind als Telekommunikationsanschlußeingang.

An dieser Stelle sei bemerkt, daß es Modulstecker gibt, zum Übergang von einem System in das andere mit dem Ziel, in vorhandene TAE-Steckdosen anderer Stecker einzuführen.

Die Erfindung ist nachstehend anhand eines Ausführungsbeispiels und einer Zeichnung näher erläutert. Diese zeigt in
- Fig. 1: eine räumliche Darstellung des elektrischen Steckverbinders mit einer Übergangsanschlußeinheit,
- Fig. 1a: einen etwas abgewandelten Steckverbinder, mit einer TAE-Steckdose,
- Fig. 2: eine räumliche Darstellung eines Detailbereiches des Kabeleinganges im Steckverbinder,
- Fig. 3: einen Schnitt durch den Steckverbinder, eingeklingt in einer Steckdose,
- Fig. 4 und 5: je eine perspektivische Darstellung zweier abgewandelter Ausführungsbeispiele des erfindungsgemäßen Steckverbinders,
- Fig. 6 und 6a: wiederum abgewandelte Ausführungsbeispiele in perspektivischer, vereinfachter Darstellung,
- Fig. 7: eine im Extrusionsverfahren hergestellte Profilleiste aus Kunststoff mit Hälften eines Elementes des Steckverbinders,
- Fig. 8: in vereinfachter Darstellung ein Schneidund Schweißwerkzeug zur Montage eines solchen Elementes sowie in
- Fig. 9: eine Aufsicht auf das komplettierte Element aus dem Werkzeug nach Fig. 8.

Der allgemein mit 1 bezeichnete Steckverbinder gemäß Fig. 1 dient zur Kupplung eines elektrischen Kabels, z.B. einer Telefonschnur 2 mit einer Mehrzahl von nebeneinanderliegenden Adern 3 (Fig. 2), die in einem ersten mit 4 bezeichneten Gehäuseteil elektrisch kontaktiert sind. Die elektrischen Kontakte sind in Fig. 3 mit 5 bezeichnet.

In Fig. 1 ist der elektrische Steckverbinder 1 in einer 90° Umlenkbauweise dargestellt, hierauf ist die Erfindung aber nicht beschränkt, in gleicher Weise könnte auch eine koaxiale Stecker-/Kabelführung vorgesehen sein.

Wesentlich für die Erfindung ist das weitere Gehäuseteil 6 in welches das erste Gehäuseteil 4 integriert ist bzw. dort festgelegt, wie sich dies aus der Schnittzeichnung (Fig. 3) ergibt.

Das weitere Gehäuseteil 6 ist mit einem Rastbügel 7 ausgerüstet zum Verrasten in einer Steckdose 8 (Fig. 3) oder einem weiteren Kupplungselement 9 (Fig. 1).

Der Rastbügel 7 ist, wie in Fig. 3 dargestellt, über eine Klemmlasche 10 im Gehäuseteil 6 verrastet, wobei durch seitliches Einschieben eines Werkzeuges diese Klemmlasche 10 nach oben gedrückt werden kann, um den Rastbügel 7 aus einem Montageschlitz 11 im Gehäuseteil 6 entfernen zu können.

An seinem freien Ende weist der Rastbügel 7 eine Hakenleiste 12 auf, die mit einer entsprechend gegensinnig gestalteten Leiste 13 in der Steckdose 8 oder mit einem Nockenelement 13a an der Kupplung 9 verrastet werden kann.

Wie in Fig. 2 vergrößert dargestellt, ist im Gehäuseteil 6 ein Aufnahmelement 14 zum Halten einer Knicktülle 15 am Kabel 2 vorgesehen. Im dargestellten Beispiel weist das Aufnahmelement 14 eine Kabeladervereinzelungsschiene 16 auf, der eine Umlenkfläche 17 zugeordnet ist, um ein 90°-Umlenken der Kabeladern 3 zu ermöglichen.

Wie sich insbesondere aus Fig. 3 ergibt, ist der Umlenkfläche 17 ein Freiraum 18 zugeordnet, derart, daß die Kabeladern 3 hier zur Bildung von Schlaufen, mit 19 bezeichnet, eingelegt werden können, wobei diese Schlaufen größer als 90° sind.

Die Erfindung ist in Fig. 1a in einer abgewandelten Ausführung dargestellt, hier zeigt der Steckverbinder 1a in seinem weiteren Gehäuseteil 6a eine Steckdose 20 zur Aufnahme sogenannter TAE-Stecker. Hier ist also die Steckverbindung 1a als Übergangsmodul ausgestaltet, wobei anzumerken ist, daß die Kupplung 9 in Fig. 1 ebenfalls ein Übergangsmodul darstellt, da die Kupplung 9 an Ihrem Steckverbinder 1 abgewandten Ende mit einem TAE-Stecker 21 ausgerüstet ist.

Zum Endkuppeln weist schließlich der Rastbügel 7 auf seinen Unterseiten einen Drucknocken 22 auf, der mit einer Rastlasche 23 am ersten Gehäuseteil 4 zusammenwirkt. Wird in Fig. 3 der Rastbügel 7 nach unten gedrückt, so treibt der Nocken 22 den Rastbügel 23 außer Eingriff, die Steckverbindung kann damit gelöst werden.

Zur Vereinfachung der Beschreibung wird bei den folgenden Figuren die Numerierung wennigstens teilweise fortgeführt, so daß es selbst bei baugleichen Teilen nach den Ausführungsbeispielen der vorangegangenen Beschreibung zu unterschiedlichen Bezugsziffern kommen kann.

In Fig. 4 ist eine Ausführungsvariante dargestellt, bei der an einem mit 2b bezeichneten Kabel eine Knicktülle 15b vorgesehen ist, die ein allgemein mit 24 bezeichnetes Gehäuseteil trägt. Dieses Gehäuseteil 24 ist mit einem Kabelvereinzelungselement 25 ausgestattet, welches von einer Kunststoffplatte gebildet ist mit eingezeichneten und mit 26 bezeichneten Aufnahmenuten für die einzelnen Kabeladern. Am freien Ende ist ein Vereinzelungskamm 27 über eine Sollbruchstelle 28 vorgesehen. Das erste Gehäuseteil ist hier mit 29 bezeichnet, es entspricht in seinem wesentlichen Aufbau der Gestaltung nach Fig. 3 und dem dortigen Gehäuseteil 4, es weist eine Einstecköffnung 30, einen Rastbügel 31 und einen nach innen ragenden Sperrnocken 32 auf.

Wie sich aus Fig. 4 ergibt, trägt das Gehäuseteil 24 über ein Scharnierverschluß einen Sperr- und Rastdeckel 34, der in die dort wiedergegebenen kleinen Rastnocken 33 eingreifen kann. Zusätzlich ist in den Deckel 34 eine Rastnut 35 eingeprägt, die in der Kupplungslage mit dem Rastnocken 32 am ersten Gehäuseteil 29 zusammenwirkt und für die Zugentlastung der Kabeladern bzw. der Steckverbindungen sorgt.

Die Wirkungsweise ist die folgende:

Das Kabel 2b wird eingeführt, die Kabeladern über den Kamm 27 vereinzelt und vor dem Kamm, was nicht näher dargestellt ist, eingekürzt. Der Deckel 34 wird geschlossen und verrastet und das Kammelement 27 wird über die Sollbruchstelle 28 abgeknickt, so daß die Kabeladern über diesen entsprechenden Bereich nach vorne ragen. Nunmehr kann das weitere Gehäuseelement 24 mit seinem vorderen Teil in die Öffnung 30 des Gehäuseteiles 29 eingeschoben werden, so daß innen die Kontakte hergestellt werden können. Dabei rastet der nach innen ragende Rastnocken 32 in die Rastausnehmung 35 ein und die Verbindung ist fertiggestellt.

In Fig. 5 ist ein abgewandeltes Beispiel dargestellt. Der wesentliche Unterschied besteht hier darin, daß das weitere Gehäuseteil, hier mit 24a bezeichnet, eine etwas anders geartete Aufnahme für die Knicktülle 15c aufweist, ansonsten sind die Elemente im wesentlichen gleich, sie tragen daher auch das gleiche Bezugszeichen ergänzt um in "a" gegenüber der Ausführungsform nach Fig. 4.

Hier ist auch noch vereinfacht die Aufsicht einer Steckdose oder Kupplungsdose 36 wiedergegeben, wobei dort angedeutet ist, daß die Aufnahmeumrißkontur 37 der Eingriffsöffnung 30a derart unterschiedlich profiliert sein kann, um nur eine spezifische Steckergröße aufzunehmen, die je nach Anzahl der vereinzelten Kabeladern, es kann sich beispielsweise um vier, sechs oder acht Kabeladern handeln, entspricht. Hierzu können beispielsweise am äußeren Bereich des Gehäuseteiles 24a Eingriffsnocken 38 vorgesehen sein, die in entsprechende, nach außen ragende Ausnehmungen 39 an der Eingriffsöffnung 30a eingreifen, deren Weite bzw. Stärke vorbestimmt ist und nur den Eintritt eines entsprechend gleichen Elementes ermöglichen, d.h. wird dort ein vieradriges Kabel gewünscht, ist die entsprechende Zuordnung an der Eingriffsöffnung 30a mit den Ausnehmungen 39a so abgestimmt, daß nur die entsprechenden Nocken 38a dort eingreifen können.

Zur Identifizierung unterschiedlicher Kabeladern kann auch das als Rastbügel ausgebildete Rastelement 7b nach den Ausführungsformen der Fig. 6 bzw. 6a herangezogen werden. Hier kann beispielsweise die Breite des vorderen Eingriffsbereiches, der hier mit 40 bezeichnet ist, einer zusätzlichen Eingriffsöffnung 41 angepaßt sein, wiederum in Abhängigkeit von der Anzahl der jeweils betroffenen Kabeladern. Der Unterschied zwischen den Ausführungsformen der Fig. 6 und 6a besteht in der Zuführung des Kabels 2c mit der jeweiligen Knicktülle 15.

In den Fig. 7 bis 9 ist wiederum ein abgewandeltes Ausführungsbeispiel desjenigen Gehäuseteiles dargestellt, welches mit einem Kabeladervereinzelelement ausgerüstet ist.

In dem dort dargestellten Beispiel wird das hier allgemein mit 42 (Fig. 9) bezeichnete erste Gehäuseteil von zwei im wesentlichen gleichartigen Gehäusehälften gebildet. Diese Gehäusehälften werden im Extrusionsverfahren als Kunststoffprofil hergestellt. Eine solche Profilleiste ist in Fig. 7 dargestellt. Die einzelnen Hälften sind dort mit 42a bezeichnet. Die Vereinzelungsrillen sind hier mit 26b bezeichnet, sie entsprechen im wesentlichen Art und Anordnung derjenigen Vereinzelungsrillen 26 und 26a nach den Ausführungen gemäß den Fig. 4 und 5.

In Fig. 8 ist vereinfacht ein Montageelement wiedergegeben. In ein unteres Werkzeugauflager 43 wird eine Elementenhälfte 42a in eine entsprechende Ausnehmung 44 eingelegt. Das Werkzeugteil 43 trägt auf seiner Vorderseite einen Vereinzelungskamm 45. Nach Freilegen der einzelnen Kabeladern 3e um einen gewissen Betrag wird das Kabel 15e auf die Werkzeuggrundplatte 43 aufgelegt mit Vereinzelung der Kabeladern 3e über den Kamm 45. Nunmehr wird das obere Element 42a, baugleich mit dem unteren Element 42a, von oben aufgelegt und ein als Heizbacke mit vorderer Schneidklinge 46 ausgebildetes Werkzeug 47 wird von oben abgesenkt. Das Heizwerkzeug 47 hat im Inneren eine Aufnahme 48 für das obere Kunststoffelement 42a, wobei zusätzlich in der Aufnahme 48 ein Vorsprung 49 vorgesehen ist. Wird nun die Heizbacke 47 mit Schneidklinge 46 von oben abgesenkt, werden zunächst die nach vorne überragenden freien Enden der Kabeladern 3e abgeschnitten und danach die beiden Elemente 42a aneinander verschweißt unter Zwischenlage der Kabeladern 3e.

Durch die Ausprägung 49 wird beim Schweißvorgang eine Einprägung, hier mit 35a bezeichnet, automatisch mit eingeformt. Diese Einprägung 35a entspricht der Rastnut 35 z.B. bei den Ausführungsbeispielen gemäß Fig. 4 und 5. Das nunmehr fertige Element 42 wird dann in entsprechende weitere Gehäuseteile eingesteckt, etwa in ein Gehäuseteil 29 nach Fig. 4 oder ein Gehäuseteil 4 nach Fig. 1.

In Fig. 3 ist noch dargestellt, daß die Tülle 15 insbesondere für eine baustellenseitige Montage schrumpffähig ausgebildet sein kann, dies ist gestrichelt dargestellt und mit 15a bezeichnet. Darüber hinaus kann beispielsweise zusätzlich eine Geldichtung 50 im Kupplungsbereich vorgesehen sein, um eventuell zusätzlich eine Feuchtigkeitsdichtung bereitzustellen.

Natürlich sind die beschriebenen Ausführungsbeispiele der Erfindung noch in vielfacher Hinsicht abzuändern, ohne den Schutzbereich der Ansprüche zu verlassen. So können beispielsweise an das zuletzt beschriebene Gehäuseteil 42 beim Schweißvorgang gleichzeitig Identifizierungsnocken angeprägt werden, falls nötig kann eine Knicktülle, dort nicht dargestellt, mit angeformt werden.

## Patentansprüche

1. Elektronischer Steckverbinder (1) zur Kupplung eines aus mehreren Adern (3) bestehenden elektrischen Kabels (2), insbesondere einer Telefonschnur, mit einem die elektrischen Kontakte aufweisenden, die einzelnen Adern nebeneinanderliegend kontaktierenden ersten Gehäuseteil (4,24,42) mit einem Kabeladervereinzelungselement (16;26;42) und einem die Adern bzw. das Kabel zuggesichert aufnehmenden weiteren Gehäuseteil (6), wobei das weitere Gehäuseteil (6,29) mit einem Rastelement (7) zum Verrasten in einer Steckdose (8) oder in einem anderen Kupplungselement ausgerüstet ist,
dadurch gekennzeichnet,
daß das Kabeladervereinzelungselement (16;26,42) aus in der Gebrauchslage aneinander festgelegten Kunststoffplatten (42a) gebildet ist, wobei die aufeinander zuweisenden Plattenflächen jeweils mit Aufnahmenuten (26,26a,26b) für die einzelne Kabeladern ausgebildet sind.

2. Steckverbinder nach Anspruch 1,
dadurch gekennzeichnet,
daß der Kabeladervereinzelungsschiene (16) eine Umlenkanlagefläche (17) zum Umlenken der Kabeladern (3) um 90° zugeordnet ist, mit einem Freiraum (18) im Bereich der Umlenkfläche (17) zur Bildung von Kabelschlaufen (19) größer 90°.

3. Steckverbinder nach Anspruch 1 oder 2,
dadurch gekennzeichnet,
daß im weiteren Gehäuseteil (6) ein Aufnahmeelement zum Halten einer ggf. wärmeschrumpffähigen Knickschutztülle (15) am Kabel (2) angeordnet ist, wobei inbesondere das Aufnahmeelement (14) eine Kabeladervereinzelungsschiene (16) aufweist.

4. Steckverbinder nach Anspruch 1, 2 oder 3,
dadurch gekennzeichnet,
daß die aufeinanderzuweisenden Kunststoffplatten (42a) miteinander verklebt sind.

5. Steckverbinder nach Anspruch 1 oder einem der folgenden Ansprüche,
dadurch gekennzeichnet,
daß am Kabeladervereinzelungselement (25) ein Markierungs-/ Schneidelement und/oder ein Codierelement (38,40) und/oder ein Adervereinzelungskamm (27) vorgesehen ist.

6. Steckverbinder nach Anspruch 5,
dadurch gekennzeichnet,
daß das Codierelement am Rastelement (7b) bzw. als Eingriffsnocken (38) am weiteren Gehäuseteil (24a) ausgebildet ist.

7. Steckverbinder nach einem der vorangehenden Ansprüche,
dadurch gekennzeichnet,
daß die Schneidelemente und/oder der Vereinzelungskamm (27) über Sollbruchstellen (28) einstückig am Gehäuseteil (24, 24a) angeformt sind.

8. Steckverbinder nach einem der vorangehenden Ansprüche,
dadurch gekennzeichnet,
daß im weiteren Gehäuseteil (6a) eine Steckdose (20), insbesondere zur Aufnahme von TAE-Steckern (21) vorgesehen ist.

9. Steckverbinder nach Anspruch 1 oder einem der folgenden,
dadurch gekennzeichnet,
daß die Kunststoffplatten (42a) als Beißschmelzkleberextrudat ausgebildet sind.

## Claims

1. An electronic plug connector (1) for coupling an electrical cable (2) comprising a plurality of wires (3), in particular a telephone cord, having a first housing portion (4, 24, 42) which has the electrical contacts and which contacts the individual wires in juxtaposed relationship, with a cable wire separating element (16; 26; 42) and a further housing portion (6) which accommodates the wires or the cable in such a way that they are secured against a pulling force, wherein the further housing portion (6, 29) is provided with a retaining element (7) for retention in a plug socket (8) or in another coupling element, characterised in that the cable wire separating element (16; 26, 42) is formed from plastics plates (42a) which are fixed to each other in the position of use, wherein the mutually facing plate surfaces are respectively formed with receiving grooves (26, 26a, 26b) for the individual cable wires.

2. A plug connector according to claim 1 characterised in that associated with the cable wire separating bar (16) is a deflection contact surface (17) for deflection of the cable wires (3) through 90°, with a free space (18) in the region of the deflection surface (17) for forming cable loops (19) of greater than 90°.

3. A plug connector according to claim 1 or claim 2 characterised in that arranged in the further housing portion (6) is a receiving element for holding a possibly heat-shrinkable kink-resistant sleeve (15) on the cable (2), wherein in particular the receiving element (14) has a cable wire separating bar (16).

4. A plug connector according to claim 1, claim 2 or claim 3 characterised in that the plastics plates (42a) which face towards each other are glued to each other.

5. A plug connector according to claim 1 or one of the following claims characterised in that provided on the cable wire separating element (25) is a marking/cutting element and/or a coding element (38, 40) and/or a wire separating comb (27).

6. A plug connector according to claim 5 characterised in that the coding element is provided on the retaining element (7b) or as an engagement projection (38) on the further housing portion (24a).

7. A plug connector according to one of the preceding claims characterised in that the cutting elements and/or the separating comb (27) are formed integrally on the housing portion (24, 24a) by way of desired-rupture locations (28).

8. A plug connector according to one of the preceding claims characterised in that provided in the further housing portion (6a) is a plug socket (20), in particular for receiving telecommunication connection unit plugs (21).

9. A plug connector according to claim 1 or one of the following claims characterised in that the plastics plates (42a) are in the form of a hot melt adhesive extrudate.

## Revendications

1. Fiche de raccordement électronique (1) pour l'accouplement d'un câble électrique (2) constitué de plusieurs conducteurs (3), en particulier un cordon téléphonique, comportant une première pièce de boîtier (4, 24, 42) présentant les contacts électriques et mettant en contact les conducteurs individuels placés les uns à côté des autres, comportant un élément de démariage des conducteurs de câble (16; 26; 42) et une autre pièce de boîtier (6) recevant de manière protégée contre les tractions les conducteurs ou le câble, l'autre pièce de boîtier (6, 29) étant équipée d'un élément à accrochage élastique (7) pour s'accrocher élastiquement dans une prise (8) ou dans un autre élément d'accouplement, caractérisée en ce que l'élément de démariage des conducteurs du câble (16; 26; 42) est formé de plaques en matière synthétique (42a) immobilisées l'une contre l'autre en position d'utilisation, les surfaces des plaques tournées l'une vers l'autre étant chacune configurées avec des rainures de réception (26, 26a, 26b) pour les conducteurs individuels du câble.

2. Fiche de raccordement selon la revendication 1, caractérisée en ce qu'au rail (16) de démariage de conducteur de câble est associée une surface de pose coudée (17) pour le coudage des conducteurs (3) du câble sur 90°, avec un espace libre (18) dans la zone de la surface coudée (17), pour la formation de boucles (19) de câble plus grandes que 90°.

3. Fiche de raccordement selon la revendication 1 ou 2, caractérisée en ce que dans l'autre pièce de boîtier (6) est disposé un élément de réception pour maintenir sur le câble (2) un passe-câble (15) de protection contre les pliages, éventuellement susceptible de retrait thermique, tandis qu'en particulier l'élément de réception (14) présente un rail (16) de démariage des conducteurs du câble.

4. Fiche de raccordement selon la revendication 1,2 ou 3, caractérisée en ce que les plaques en matières synthétiques (42a) tournées l'une vers l'autre sont collées l'une à l'autre.

5. Fiche de raccordement selon la revendication 1 ou une des revendications suivantes, caractérisée en ce que sur l'élément (25) de démariage des conducteurs du câble est prévu un élément de marquage/découpe et/ou un élément de codage (38, 40) et/ou un peigne (27) de démariage du conducteur.

6. Fiche de raccordement selon la revendication 5, caractérisée en ce que l'élément de codage sur l'élément d'accrochage élastique (7b) est configuré comme came d'accrochage (38) sur l'autre pièce de boîtier (24a).

7. Fiche de raccordement selon l'une des revendications précédentes, caractérisée en ce que les éléments de découpe et/ou le peigne (27) de démariage sont formés d'une seule pièce sur la pièce de boîtier (24, 24a), par l'intermédiaire d'emplacement de future rupture (28).

8. Fiche de raccordement selon l'une des revendications précédentes, caractérisée en ce que dans l'autre pièce de boîtier (6a) est prévue une prise (20), en particulier pour la reprise de fiches TAE (21).

9. Fiche de raccordement selon la revendication 1 ou une des suivantes, caractérisée en ce que les plaques en matière synthétique (42a) sont configurées comme produit extrudé à colle fondant à la chaleur.
